# EUROPÄISCHE PATENTSCHRIFT

(11) **EP 0 574 761 B1**
(45) Veröffentlichungstag und Bekanntmachung des Hinweises auf die Patenterteilung: **03.07.1996**
(21) Anmeldenummer: 93108652.4
(22) Anmeldetag: 28.05.1993
(51) Int. Cl.: F21V 17/00, F21S 3/02, F21V 7/00

(54) **Wannenleuchte mit Reflektorkorb**
Through-shaped light fixture having a reflecting basket
Boîtier à vasque d'une armature lumineuse avec panier réfléchissant

(30) Priorität: 17.06.1992 DE 4219742
(43) Veröffentlichungstag der Anmeldung: 22.12.1993
(73) Patentinhaber: ZUMTOBEL LICHT GmbH, A-6851 Dornbirn/Vlbg. (AT)
(72) Erfinder: Kempter, Georg, Ing., A-6900 Bregenz (AT)
(74) Vertreter: Riebling, Peter, Dr.-Ing., Patentanwalt

(56) Entgegenhaltungen:
- EP-A- 0 535 416
- FR-A- 2 315 660
- US-A- 2 182 434

## Beschreibung

Die Erfindung betrifft eine Wannenleuchte mit einem Gehäuse, mit wenigstens einem vorzugsweise länglichen Leuchtmittel, Uber dem Reflektoren angebracht sind, die das Licht nach unten lenken, ferner mit einem unter dem Leuchtmittel befestigten Reflektorkorb, der das Licht teilweise zu den Reflektoren umlenkt und teilweise nach unten durchläßt.

Aus dem Katalog der Firma Zumtobel "Lichtspiegel 91/92" (seite 27), ist eine Wannenleuchte mit Reflektorkorb (Typ RCE) mit diesen Merkmalen bekannt, bei der in einer Leuchtenwanne zwei Reflektoren so befestigt sind, daß sie mit ihren Unterkanten jeweils an beiden Seiten eines mittig verlegten Reflektorkorbes enden.

Der Reflektorkorb ist unterhalb der Leuchtenwanne an dieser befestigt und wie vorher beschrieben, enden die beiden gekrümmten Reflektoren oberhalb des Reflektorkorbes.

Der Reflektorkorb überdeckt ein oder mehrere Leuchtmittel und ist bevorzugt aus einem Lochmaterial gefertigt, z.B. einem Lochblech oder dergleichen, welches innenseitig von einem Lichtfilter abgedeckt ist.

Durch spezielle Ausbildung der Reflektoren der Wannenleuchte kann erreicht werden, daß das Licht, welches auf die Reflektoren gerichtet wird und in den Raum abgestrahlt wird, in seiner Leuchtdichte relativ gleich ist dem Licht, welches direkt durch den Reflektorkorb nach außen abgestrahlt wird. Die bekannte Wannenleuchte hat also den Vorteil, daß eine relativ gleichmäßige Leuchtdichteverteilung Uber die gesamte Wannenleuchte realisiert werden kann.

Eine derartige Leuchte ist weiter hin mit der nachveröffentlichten EP-A-0 535 416 bekannt geworden. Die Verbindung zwischen Reflektorkorb und Leuchtenwanne erfolgt hierbei über Rohre, die jeweils mit Anschlägen zur Auflage der Leuchtenwanne versehen sind. Diese Rohre dienen gleichzeitig zur Befestigung der Leuchte an einer Anbaufläche, wie z. B. der Decke eines Raumes.

Bei derartigen Ausführungsformen war jedoch die Halterung des Reflektorkorbes an der Leuchtenwanne relativ aufwendig und nur schwierig zu lösen. Dies führte dazu, daß derartige Wannenleuchten nur kostenaufwendig herstellbar waren und insbesondere nicht modular aufgebaut waren. Darum mußten bei Leuchtmitteln, Decken und Deckenelementen mit verschiedenen Abmessungen immer neue Konstruktionen verwirklicht werden, was mit einem hohen Kostenaufwand verbunden war.

Der Erfindung liegt deshalb die Aufgabe zugrunde, eine Wannenleuchte mit Reflektorkorb der eingangs genannten Art so weiterzubilden, daß eine wesentlich kostengünstigere und einfachere Halterung des Reflektorkorbes an der Leuchtenwanne gewährleistet ist.

Zur Lösung der gestellten Aufgabe ist die Erfindung durch die technische Lehre des Anspruches 1 gekennzeichnet.

Wesentliches Merkmal der Erfindung ist, daß zwischen dem Reflektor und dem Reflektorkorb eine Montageschiene als Befestigungselement vorhanden ist, wobei der Reflektorkorb direkt an der Montageschiene befestigt ist.

Bei der bekannten Konstruktion mußte also beim Einsatz andersartiger Leuchtmittel immer auch die Leuchtenwanne verändert werden, was mit der neuen Erfindung nicht mehr notwendig ist. Auch braucht beim Einsatz der erfindungsgemäßen Leuchte in Rasterdecken nur mehr die Leuchtenwanne der Größe den Deckenelementen angepaßt werden. Es braucht also nicht mehr die gesamte Leuchte (Wanne, Korb, Reflektoren) zur Anpassung an die Deckenelemente neu konstruiert werden.

Bei der Erfindung wird also ein modularer Aufbau vorgeschlagen, wobei die genannten Teile, nämlich Leuchtenwanne, Montageschiene und Reflektorkorb modularartig einander zugeordnet sind, so daß die genannten Teile leicht bei der Herstellung gegeneinander ausgetauscht werden können.

Damit kann z.B. der gleiche Reflektorkorb für verschiedenartige Leuchten verwendet werden, was bei der bekannten Wannenleuchte des Standes der Technik nicht möglich war.

Ein weiterer Vorteil bei der Erfindung ergibt sich dadurch, daß erfindungsgemäß in einer Weiterbildung die Montageschiene zur Aufnahme sämtlicher elektrischer Funktionsteile vorgesehen ist, womit gewährleistet ist, daß die Funktionsteile an einem einzigen Montageort, nämlich der Montageschiene selbst, befestigt werden und mit der Montageschiene zusammen ein- und ausgebaut werden können.

In einer Weiterbildung der vorliegenden Erfindung ist im übrigen vorgesehen, daß die Montageschiene seitliche Reflektorflächen aufweist, die sich mit zugeordneten Reflektorflächen der an der Montageschiene anschließenden Reflektoren ergänzen, so daß damit eine günstigere Leuchtdichteverteilung gewährleistet ist, weil die Montageschiene selbst noch mit teilweise als Reflektor ausgebildet ist.

Damit besteht der Vorteil, daß sich über die gesamte Länge der Leuchtenwanne zusätzliche Reflektorflächen ergeben, daß Teil der Montageschiene sind, wodurch die Lichtausbeute der erfindungsgemässen Wannenleuchte wesentlich verbessert wird.

Für die Ausbildung der erfindungsgemässen Montageschiene gibt es mehrere bevorzugte Ausführungsformen.

In einer ersten bevorzugten Ausführungsform ist vorgesehen, daß die Montageschiene aus einem Blechprofil besteht. In einer zweiten Ausführungsform ist vorgesehen, daß die Montageschiene aus einem stranggepressten Metallprofil besteht, und in einer dritten Ausführungsform ist vorgesehen, daß die Montageschiene aus einem extrudierten Kunststoffprofil besteht.

Es kann dann vorgesehen sein, daß die an der Montageschiene angeordneten Reflektorflächen nachträglich noch angebrachtwerden, z.B. durch Aufdampfen entsprechenden Materials, durch Anbringen einer entsprechenden Reflektorfolie oder durch Anbringen einer entsprechenden Beschichtung.

Vorteilhaft ist, daß das Profil der Montageschiene etwa V-förmig ausgebildet ist, so daß sich ein V-förmiger Profilabschnitt in den Reflektorkorb hinein erstreckt, wodurch erreicht wird, daß sich gekrümmte Reflektorflächen an den Seitenflächen der Montageschiene ergeben.

Durch die Ausbildung der Montageschiene als federnde, vorzugsweise etwa V-förmig profilierte Schiene ergibt sich der Vorteil, daß verschiedene Funktionselemente, wie z.B. die Kopfstirnteile des Reflektorkorbes, die Aufhängeelemente zur Befestigung der Montageschiene an der Leuchtenwanne und auch entsprechende Montagehilfen leicht eingeklinkt und lösbar befestigt werden können.

Die federnden Eigenschaften der Montageschiene werden also zur Halterung von entsprechenden einrastbaren Elementen ausgenutzt.

In einer Weiterbildung der Erfindung ist es vorgesehen, an einer langen Montageschiene auch mehrere hintereinander angeordnete Reflektorkörbe mit diesen zugeordneten Leuchtmitteln in gegenseitigem Abstand zu haltern.

Derartige modulare Lösungen waren bei der eingangs genannten Wannenleuchte nach dem Stand der Technik nicht möglich, weil dort vorausgesetzt war, daß der Reflektorkorb mit entsprechenden stirnseitig angebrachten Winkelprofilen unmittelbar an der Leuchtenwanne befestigt war.

Im folgenden wird die Erfindung anhand von lediglich einen Ausführungsweg darstellende Zeichnungen näher erläutert. Hierbei gehen aus den Zeichnungen und ihrer Beschreibung weitere erfindungswesentliche Merkmale und Vorteile der Erfindung hervor.

Es zeigen:
- Figur 1:: schematisiert einen Schnitt durch eine Wannenleuchte nach der Erfindung in einer ersten Ausführungsform,
- Figur 2:: ein Schnitt durch eine zweite Ausführungsform einer Wannenleuchte,
- Figur 3:: eine explosionsartig auseinandergezogene Darstellung der Montageschiene mit Halterung und Ansicht verschiedener Teile,
- Figur 4:: die Halterung der Teile nach Figur 3 in befestigtem Zustand,
- Figur 5:: eine Detaildarstellung der Halterung der Reflektoren in der Montageschiene,
- Figur 6:: eine Stirnansicht der Montageschiene mit Darstellung des Einbaus von elektrischen Funktionsmitteln.

Gemäß den Figuren 1 und 2 ist in einer Decke oder auf einer Decke eine Leuchtenwanne 1,2 montiert, wobei im Ausführungsbeispiel nach Figur 1 die Leuchtenwanne 1 mit einem verdeckten Tragsystem 8 bzw. mit einem sichtbaren Tragsystem 8a befestigt ist.

Im Innenraum 3 der Leuchtenwanne 1 sind Reflektoren 6,7 befestigt, wobei die beiden Reflektoren identisch ausgebildet sind und jeweils mit ihren äußeren Stirnseiten in nicht näher dargestellten Halterungen an der Seitenwand der Leuchtenwanne 1 gehalten sind.

Die beiden Reflektoren 6,7 erstrecken sich in Richtung zur Mittenlängsachse der Leuchtenwanne zu der erfindungsgemässen Montageschiene 4 hin, wo sie lösbar gehalten sind.

Die Montageschiene 4 ist an ihrer Unterseite etwa V-förmig profiliert und weist bevorzugt seitliche Reflektorflächen 16,17 auf, die bevorzugt in Verlängerung der Reflektorflächen der Reflektoren 6,7 angeordnet sind. Hieraus ergibt sich die V-förmige Profilierung der Montageschiene 4 mindestens in deren unteren Bereich.

Werden Reflektoren 6,7 in anderen Krümmungsradius verlegt, dann werden die entsprechenden Reflektorflächen 16,17 der Montageschiene 4 entsprechend angepaßt, so daß bevorzugt ein stetiger Übergang zwischen den Reflektorflächen 16,17 der Montageschiene 4 und den daran anschließenden Reflektoren 6,7 gewährleistet ist.

Die Länge der Montageschiene ist relativ unabhängig von der Länge der Leuchtenwanne. Es kann in einer ersten Ausführungsform vorgesehen sein, daß die Montageschiene gleich lang wie die Leuchtenwanne ist, womit der Vorteil sich ergibt, daß störende Fugen zwischen dem Reflektorkorb und den zugeordneten Flächen der Leuchtenwanne vermieden werden.

Es ist aber ebenso möglich, die Montageschiene kürzer als die Länge der Leuchtenwanne auszubilden oder auch länger. Gleiches gilt im übrigen auch für den Reflektorkorb.

In den Figuren 1 und 2 ist im übrigen dargestellt, daß die Montageschiene 4 in ihrer Oberseite mit Halterungen versehen ist (vergl. auch Figur 6), so daß gewährleistet ist, daß in der Montageschiene 4 alle elektrischen Funktionsteile, wie z.B. ein Vorschaltgerät 5, (Figuren 1 und 2) oder ein Kondensator 40 (Figur 6) aufgenommen und über entsprechende Halter 41 befestigt sind.

Damit besteht der Vorteil, daß alle elektrischen Funktionsmittel in der Montageschiene 4 angeordnet sind und die Montageschiene 4 als einziges elektrisches Anschlußteil der Wannenleuchte dient.

Im gezeigten Ausführungsbeispiel nach Figur 1 ist dargestellt, daß sich die Reflektoren 6,7 nur etwa bis zur Unterkante 9 der Leuchtenwanne 1 erstrecken, was jedoch nicht lösungsnotwendig ist. Es kann vorgesehen sein, daß sich die Reflektoren 6,7 auch in Bereiche des V-förmigen Profils der Montageschiene 4 unter die Unterkante 9 hinweg erstrecken.

Der Reflektorkorb 10 besteht bevorzugt aus einem wannenförmigen Element 11, welches aus z.B. einem Lochblech 34 gefertigt ist, welches innenseitig mit einem Lichtfilter 35 ausgekleidet ist.

In den Figuren 1 und 2 ist dargestellt, daß der Reflektorkorb 10 die unterschiedlichsten Leuchtmittel 12 aufnehmen kann, wie z.B. ein oder mehrere Langfeldleuchten 13 oder auch ein oder mehrere Kompakt-Leuchtstofflampen 14.

Hierbei kann es vorgesehen sein, daß der Reflektorkorb 10 unterschiedliche Größenabmessungen hat, um z.B. bei der Aufnahme eines Leuchtmittels kleinere Abmessungen aufzuweisen, als beispielsweise bei der Aufnahme zweier oder mehrerer Leuchtmittel.

In den Figuren 3 und 4 sind weitere Einzelheiten der lösbaren Halterungsmittel an der Montageschiene 4 dargestellt.

So ist erkennbar, daß der Korbstirnteil 19 des Reflektorkorbes 10 starre Schenkel 42 aufweist, die in zugeordnete Schlitze 18 einrastbar sind. Vorteilhaft hierbei ist, daß die Montageschiene 4 als Federelement ausgebildet ist.

Von einer etwa V-förmigen unteren Profilierung, welche die seitlichen Reflektorflächen 16,17 ausbildet, schließen sich etwa horizontale Abschnitte 24 an, die ihrerseits in einwärts versetzte vertikale Abschnitte 25 der Montageschiene 4 übergehen. Damit werden Aufnahmeräume 39 geschaffen, in welche gemäss Figur 5 dann die Reflektoren 6,7 lösbar und formschlüssig eingreifen.

Von den vertikalen, aufwärts gerichteten Abschnitten 25 anschließend sind horizontale Abschnitte 26 vorgesehen, an die sich ihrerseits nach außen gerichtete, aber einwärts gebogene federnde Schenkel 27 anschließen.

Insgesamt ergibt sich also gemäß Figur 6 ein etwa pfeilförmiges Profil der Montageschiene 4 mindestens im oberen Bereich mit seitlich einwärts versetzten Aufnahmeräumen 39 und einem oberen Aufnahmeraum 43, der zur Aufnahme der elektrischen Funktionsteile (Figur 6) geeignet ist.

Durch die in der Bodenfläche der V-förmigen Profilierung angeordneten Schlitze 20 wird die elektrische Leitung zum Anschluß der Fassungen und Starter in den Reflektorkorb 10 eingeführt.

Die Fassung für entsprechenden Leuchtmittel ist an der Innenseite des jeweiligen Korbstirnteils 19 befestigt.

Von der Stirnseite her wird im übrigen die Montageschiene 4 durch ein einclipsbares Endstück 33 verschlossen.

Hierbei kann es vorgesehen sein, daß mit einem einzigen Fassungsträger, der an der Innenseite des Korbstirnteils 19 angeordnet ist, sämtliche Lampenpositionen von unterschiedlichen Leuchtmitteln 12 unterschiedlichen Zahl erfaßt sein können.

Dies ist unabhängig von der Größe des Korbstirnteils 19, wobei sowohl ein separater Fassungsträger verwendet werden kann, als auch das Korbstirnteil selbst als Fassungsträger ausgebildet werden kann.

Die Halterung der Montageschiene 4 an der Leuchtenwanne 1,2 erfolgt über entsprechende Aufhängeelemente 29, die etwa U-förmige Bügel sind, an deren Grundschenkel seitliche Federschenkel 31 angeformt sind. Diese Aufhängeelemente 29 mit ihren Federschenkeln 31 werden gegen die horizontalen Abschnitte 26 der Montageschiene 4 geführt und greifen dort in Schlitze 30 ein, wodurch sie zusammenfedern und hinter den Schlitzen wieder ausfedern, so daß damit eine lösbare Clipshalterung gegeben ist.

Mit dieser Halterung wird gleichzeitig der Erdkontakt von der Leuchtenwanne 1,2 auf die Montageschiene 4 geführt.

An der Montageschiene 4 sind entsprechende Halterungsmittel zur zusätzlichen Halterung der Leuchtmittel 12 vorgesehen, wobei Lampenhalter 22 lösbar dadurch an der Montageschiene 4 befestigt sind, daß zugehörige Verbindungselemente 23 mit daran angeordneten Federschenkeln in zugeordnete Aufnahmeschlitze im Bereich der einander gegenüberliegenden Reflektorflächen 16,17 eingreifen.

Die Verbindungselemente 23 weisen einen unteren Körper auf, der in eine zugeordnete Aufnahme am Lampenhalter 22 eingreift, wobei am Verbindungselement auswärts gerichtete Noppen in zugeordnete Ausnehmungen im Bereich der Aufnahme am Lampenhalter 22 einrasten.

Als Montagehilfe zur Montage der Montageschiene 4 in einer Leuchtenwanne 1, 2 dient die in Figur 3 oben dargestellte Montagehilfe 28, die in ihrer Funktionslage nach Figur 4 noch zusätzlich dargestellt ist.

Mehrere Montagehilfen sind über die Montageschiene 4 verteilt. Bei kurzen Montageschienen kann das Aufhängeelement 29 zusätzlich die Funktion der Montagehilfe 28 übernehmen.

Hierbei ist erkennbar, daß die Montagehilfe 28 wiederum in der Art wie bei dem Aufhängeelement 29 erwähnt, auswärts gerichtete federnde Schenkel aufweist, welche in zugeordnete Schlitze 30 im Bereich der horizontalen Abschnitte 26 der Montageschiene 4 eingreifen.

Die Montagehilfe 28 ist gemäß Figur 4 mit einer Schnur 32 verbunden, die an ihrer anderen Seite mit dem Wannenboden der Wanne 1,2 verbunden ist. Die elektrischen Anschlüsse werden nun dadurch hergestellt, daß zunächst die Montageschiene 4 an der gespannten Schnur 32 in einem relativ großen Abstand von der Leuchtenwanne 1 nach unten abgehängt wird, wodurch dann das Versorgungskabel zur Montageschiene geführt wird und die elektrischen Anschlüsse dort hergestellt werden können.

Nach dem Herstellen der elektrischen Anschlüsse wird gleichzeitig bei eingehängter Montagehilfe 28 gemäß Figur 4 die gesamte Montageschiene nach oben gegen die Leuchtenwanne bewegt, wobei in der Leuchtenwanne eine entsprechende Halterung zur Aufnahme der abgebogenen Schenkel 44 der Aufhängeelemente 29 vorgesehen ist. Hierbei ist in der Leuchtenwanne ein nicht näher dargestellter Verschlußbügel vorgesehen, der seitliche Schlitze aufweist, in welche die Schenkel 44 der Aufhängeelemente 29 eingreifen. Es handelt sich hierbei um eine Kulisse, so daß die Schenkel 44 der Aufhängeelemente 29 an dieser Kulisse entlang nach oben wandern und die Schenkel 44 dann am Ende dieser Kulisse in entsprechende Aufnahmen einschnappen. Diese Verbindung gewährleistet auch eine sichere elektrische Verbindung zwischen Leuchtenwanne, Montageschiene und Reflektorkorb (Erdung).

Es ist im übrigen vorteilhaft, wenn der gesamte Reflektorkorb 10 nur über die Korbstirnteile 19 der Montageschiene 4 verbunden ist, weil hierdurch dann weitere Befestigungsmittel entfallen können.

In Figur 5 ist im übrigen dargestellt, wie die Reflektoren 6,7 formschlüssig lösbar in den entsprechenden Aufnahmeräumen 39 der Montageschiene 4 eingeklinkt sind. Hierbei weisen die Reflektoren 6,7 nach innen oder außen aufweisende umgebogene Schenkel auf, die sich demzufolge in die profilierten Abschnitte 24 der Montageschiene einschmiegen und sich dort formschlüssig anlegen. Damit wird ein lichtdichter Abschluß an dieser Stelle erreicht.

In einigen Fällen kann es aus optischen Gründen vorgesehen werden, daß sich zwischen der Kante 38 der Montageschiene 4 und der zugeordneten Unterkante des Reflektors 6,7 eine Sichtfuge 36 ergibt. In Figur 5 ist im übrigen erkennbar, daß die Schenkel 37 der Reflektoren 6,7 abgebogen sind und sich demzufolge formschlüssig in die entsprechend profilierten Abschnitte 24 der Montageschiene einschmiegen.

Die Sichtfuge 36 dient dazu, die Distanz zwischen der Tragschiene 45 eines sichtbaren Tragsystems 8a (Figur 1) und der Differenz zu der daraufliegenden, abgehängten Decke 46 auszugleichen.

Es wird nochmals darauf hingewiesen, daß der im wesentlichen V-förmig profilierte Körper 15 das Unterteil der Montageschiene 4 den Vorteil hat, daß sich eben so profilierte Reflektorflächen 16,17 ergeben, die sich entsprechend der Darstellung in den Figuren 1 und 2 als bündige Fortsetzung der Reflektoren 6,7 darstellen. Damit wird die Lichtausbeute der erfindungsgemäßen Wannenleuchte wesentlich verbessert.

Im übrigen wird noch darauf hingewiesen, daß anstatt einer mittig in einer Leuchtenwanne angeordneten Montageschiene mit einem zugeordneten Reflektorkorb 10 auch mehrere parallel nebeneinander angeordnete Montageschienen 4 mit zugeordneten Reflektorkörben 10 in gegenseitigem Abstand in einer gemeinsamen Leuchtenwanne angeordnet werden können.

Vorteilhaft bei der Erfindung ist also die Anordnung einer Montageschiene der modulare Aufbau der gesamten Wannenleuchte, wodurch es nun erstmals möglich ist, unterschiedliche Leuchtenwannen mit unterschiedlichen Montageschienen und dazugehörenden Reflektorkörben auf einfache Weise zu kombinieren, weil ein modularer Aufbau gegeben ist. Dies führt dazu, daß auch die unterschiedlichsten Leuchtmittel in dem Reflektorkorb 10 unterschiedlicher Abmessungen angeordnet werden können, und daß die Wannenleuchte für unterschiedlichste Größen von Deckenelementen ohne großen Konstruktionsaufwand realisiert werden können.

Vorstehend wurde beschrieben, daß die Wannenleuchte an einer Decke befestigt wird, und zwar als Einbauleuchte mit sichtbarem oder verdecktem Befestigungssystem (Fig. 1 rechts bzw. links) oder als Anbauleuchte (Fig. 2). Es ist aber auch möglich, eine Wandleuchte entsprechend zu gestalten. Gegebenenfalls kann auch einer der Reflektoren 6,7 entfallen.

### ZEICHNUNGS-LEGENDE

- 1: Leuchtenwanne
- 2: Leuchtenwanne
- 3: Innenraum
- 4: Montageschiene
- 5: Vorschaltgerät
- 6: Reflektor
- 7: Reflektor
- 8,8a: Tragsystem
- 9: Unterkante
- 10: Reflektorkorb
- 11: Wanne
- 12: Leuchtmittel
- 13: Langfeldleuchte
- 14: Kompaktleuchtstofflampe
- 15: profilierter Körper
- 16: Reflektorfläche
- 17: Reflektorfläche
- 18: Schlitze
- 19: Korbstirnteil
- 20: Schlitz
- 21: Aufnahmeschlitze
- 22: Lampenhalter
- 23: Verbindungselement
- 24: Abschnitt (horizontal
- 25: Abschnitt (vertikal)
- 26: Abschnitt (horizontal)
- 27: Schenkel
- 28: Montagehilfe
- 29: Aufhängeelement
- 30: Schlitz
- 31: Federschenkel
- 32: Schnur
- 33: Endstück
- 34: Lochblech
- 35: Lichtfilter
- 36: Sichtfuge
- 37: Schenkel
- 38: Kante
- 39: Aufnahmeraum
- 40: Kondensator
- 41: Halter
- 42: Schenkel
- 43: Aufnahmeraum
- 44: Schenkel
- 45: Tragschiene
- 46: Decke

## Patentansprüche

1. Wannenleuchte mit einem Gehäuse, mit wenigstens einem Leuchtmittel, über dem Reflektoren angebracht sind, die das Licht nach unten lenken, ferner mit einem das Leuchtmittel aufnehmenden Reflektorkorb der Unterhalb das gehäuse angeordnet ist, dadurch gekennzeichnet, daß am Gehäuse zwischen den Reflektoren (6, 7) und dem Reflektorkorb (10) eine Montageschiene (4) als Befestigungselement für eine modulare Bauweise vorhanden ist, wobei der Reflektorkorb (10) direkt an der Montageschiene (4) befestigt ist.

2. Wannenleuchte nach Anspruch 1, dadurch gekennzeichnet, daß in einem Aufnahmeraum der Montageschiene (4) elektrische Bauelemente (40) der Wannenleuchte untergebracht sind.

3. Wannenleuchte nach Anspruch 1 oder Anspruch 2, dadurch gekennzeichnet, daß die Montageschiene (4) die Profile der Reflektoren (6, 7) fortsetzt und daß diese Flächen (16, 17) ebenfalls reflektiert ausgebildet sind.

4. Wannenleuchte nach einem der Ansprüche 1 bis 3, dadurch gekennzeichnet, daß die Montageschiene (4) etwa V-förmig profiliert ist.

## Claims

1. Trough lamp with a housing, with at least one lighting means above which are mounted reflectors which direct the light downwards, also with a reflector cage which receives the lighting means and which is arranged below the housing, characterised in that on the housing between the reflectors (6, 7) and the reflector cage (10) there is a mounting rail (4) as a fixing element for a modular design, wherein the reflector cage (10) is directly fixed to the mounting rail (4).

2. Trough lamp according to claim 1, characterised in that in a holding chamber of the mounting rail (4) are housed electrical components (40) of the trough lamp.

3. Trough lamp according to claim 1 or claim 2, characterised in that the mounting rail (4) continues the profiles of the reflectors (6, 7) and in that these surfaces (16, 17) are also reflective.

4. Trough lamp according to any of claims 1 to 3, characterised in that the mounting rail (4) is profiled more or less in a V-shape.

## Revendications

1. Lampe à vasque comportant un boîtier, au moins un moyen d'éclairage au-dessus duquel sont montés des réflecteurs déviant la lumière vers le bas, et un panier de réflecteur qui reçoit le moyen d'éclairage et qui est disposé au-dessous du boîtier, caractérisée en ce qu'il est prévu sur le boîtier, entre les réflecteurs (6, 7) et le panier de réflecteur (10), un rail de montage (4) comme élément de fixation pour une construction modulaire, le panier de réflecteur (10) étant fixé directement au rail de montage (4).

2. Lampe à vasque selon la revendication 1, caractérisée en ce que des composants électriques (40) de la lampe à vasque sont logés dans un logement du rail de montage (4).

3. Lampe à vasque selon la revendication 1 ou 2, caractérisée en ce que le rail de montage (4) prolonge les profilés des réflecteurs (6, 7), et en ce que ces surfaces (16, 17) sont conçues pour être réfléchissantes elles aussi.

4. Lampe à vasque selon l'une des revendications 1 à 3, caractérisée en ce que le rail de montage (4) est profilé approximativement en V.
